# EUROPÄISCHE PATENTSCHRIFT

(11) **EP 0 136 691 B1**
(45) Veröffentlichungstag und Bekanntmachung des Hinweises auf die Patenterteilung: **13.07.1988**
(21) Anmeldenummer: 84111727.8
(22) Anmeldetag: 01.10.1984
(51) Int. Cl.: G08G 1/16

(54) **Verfahren zur Erfassung von Gefahrenstellen in einem Leit- und Informationssystem für Strassenfahrzeuge**
Method of recording hazardous places in a guide and information system for land vehicles
Procédé pour l'enregistrement d'endroits hasardeux dans un système de guide et d'information pour véhicules terrestres

(30) Priorität: 04.10.1983 DE 3336092
(43) Veröffentlichungstag der Anmeldung: 10.04.1985
(73) Patentinhaber: SIEMENS AKTIENGESELLSCHAFT, 80333 München (DE)
(72) Erfinder: von Tomkewitsch, Romuald, Dipl.-Ing., D-8026 Ebenhausen (DE)

(56) Entgegenhaltungen:
- EP-A- 0 029 201
- DE-A- 1 491 907
- DE-A- 2 362 071
- FR-A- 2 130 021
- NEC RESEARCH & DEVELOPMENT, Nr. 52, Januar 1979, TOKIO (JP), Seiten 1-10, T. MIKAMI et al.: "Comprehensive Automobile Control System. A new urban traffic control trial"

## Beschreibung

Die Erfindung bezieht sich auf ein Verfahren nach dem Oberbegriff des Anspruchs 1.

Derartige Leit- und Informationssysteme sind bekannt. Beispielsweise ist in der DE-OS 2 936 062 ein Leitsystem für den Individualverkehr beschrieben, bei dem Leitinformationen von einem Leitrechner über Leitbaken an die passierenden Fahrzeuge übertragen werden. Für die Verarbeitung der Leitinformationen, für die Eingabe der Zielinformation und für die Erfasssung der Fahrzeugdaten, wie zurückgelegter Weg nach Betrag und Richtung, Fahrzeuggeschwindigkeit, Fahrzeugkennung, weist das Fahrzeug ein Bordgerät auf, das im wesentlichen eine Einrichtung zur Erfassung der Fahrzeugdaten und eine Navigationseinrichtung mit einem Terminal für die Eingabe und Anzeige besitzt, wie bereits aus der DE-OS 2 941 331 und der DE-OS 2 936 062 bekannt ist.

Aus der EP-A-0 029 201 (entspricht der DE-OS 2 945 852) ist ein Verfahren zur Verkehrserfassung in einem Leit- und Informationssystem für den Individualverkehr bekannt, bei dem auch Daten vom Fahrzeug an die Baken und von dort zu einem Leitrechner übertragen werden. Zur Erfassung der Verkehrssituation werden in einzelnen Fahrzeugen mit Zeitgebern die Reisezeiten zwischen jeweils zwei Leitbaken gemessen. Diese Reisezeiten werden zusammen mit der Ortsinformation der ersten passierten Leitbake an die jeweils zweite passierte Leitbake übermittelt und bei der Erarbeitung neuer Leitempfehlungen berücksichtigt. Aufgrund der gemessenen Reisezeiten wird auf das Verkehrsaufkommen und evtl. Verkehrstaus geschlossen, so dass entsprechende Leitempfehlungen an die Fahrzeuge gegeben werden können. Eine Erfassung einer Gefahrenstelle oder gar eine Gefahrenmeldung vom Fahrzeug aus ist mit dem bekannten Verfahren jedoch nicht möglich.

Ebenso ist es mit derartigen Leit- und Informationssystemen nicht möglich, unfallträchtige Gefahrenstellen, wie Glatteis, Nebel, Hindernisse auf Fahrbahnen, in Unfälle verwickelte oder mit einer Panne liegengebliebene Fahrzeuge zu erfassen. Eine automatische Kennzeichnung derartiger Gefahrenstellen ist sehr schwierig und wäre äusserst aufwendig. Nebel- und Stauwarnanlagen gibt es nur an besonders kritischen Autobahnabschnitten. Glatteiswarnungen werden nicht nur wegen der hohen Kosten für die entsprechenden Messstellen nicht eingeführt, sondern auch wegen der damit verbundenen juristischen Probleme. Sie müssten mit hundertprozentiger Sicherheit eine Glatteiswarnung anzeigen können, denn unterbliebe eine Glatteiswarnung bei vorhandenem Glatteis, so bestünde die Gefahr, dass unfallgeschädigte gegenüber den Betreibern solcher Warnanlagen Schadenersatzforderungen geltend machen. Es ist daher auch nicht möglich, Informationen über Gefahrenstellen mit einem derartigen Leit- und Informationssystem an Kraftfahrzeuge zu übertragen und dort anzuzeigen.

Für Verkehrsunfallmeldungen ist ein Notfunksystem für Autofahrer z. B. aus der Zeitschrift «Nachrichtentechnik-Elektronik» Nr. 2, 1980, S. 60-62, bekannt. Dort ist beschrieben, dass mit dem «Auto-Notfunk-System» überall und jederzeit ein Notfall gemeldet oder aber auch eine Pannenhilfe angefordert werden kann. Dieses System hat den Vorteil, dass das verunfallte Fahrzeug einen Notruf unmittelbar selbst absetzen kann. Dazu ist aber nachteiligerweise ein System mit einer Vielzahl von Peilempfängern erforderlich, um das verunfallte Fahrzeug zu lokalisieren. Auch sind für einen anschliessenden Funkverkehr mit dem Fahrzeugsender und daher für ein derartiges Autonotfunksystem mehrere Frequenzen notwendig. Meldungen von Gefahrenstellen, wie oben erläutert, sind dort für die Erfassung von unfallträchtigen Gefahrenstellen nicht vorgesehen.

Die DE-A-2 362 071 beschreibt ein drahtloses Notrufsystem, bei dem über einen FahrzeugSender an Sammelempfänger, die in grossen Abständen an Autobahnen angeordnet sind, durch Betätigung einer Taste ein Notruf (z.B. Rettungs- bzw. Pannendienst) gesendet wird. Dieser wird codiert, d.h. mit der Art des Notrufs und dem Standort des Sammelempfängers, der empfangen hat, an eine übergeordnete Zentrale, beispielsweise drahtgebunden, weitergeleitet. Mit diesem bekannten System kann jedoch die Position des Fahrzeugs nicht genau ermittelt werden, weil beispielsweise zwei oder drei Sammelempfänger den Notruf erhalten haben und somit die Fahrzeugposition nur grob innerhalb eines grossen Gebietes oder einer längeren Strecke festgestellt werden kann. Zudem kann mit diesem bekannten System keine Information an das Fahrzeug, schon gar nicht an ein auf die Gefahrenstelle zufahrendes Fahrzeug gegeben und dort angezeigt werden.

Aufgabe der Erfindung ist es, in einem bekannten Leit- und Informationssystem für Strassenfahrzeuge im Individualverkehr unfallträchtige Gefahrenstellen, wie oben erläutert, oder Unfallstellen zu erfassen, um Fahrzeuge, die auf die Gefahren-oder Unfallstellen zufahren, frühzeitig zu warnen und im Falle eines Unfalls schnell und gezielt Hilfsmassnahmen zu ermöglichen.

Diese Aufgabe wird in einem derartigen Leit-und Informationssystem erfindungsgemäss mit den Merkmalen des Anspruchs 1 gelöst.

Mit diesem Verfahren können Autofahrer, die an eine verkehrsgefährdende Gefahrenstellen herankommen oder daran vorbeigekommen sind, eine derartige Gefahr an die Leitstelle melden und dadurch andere Autofahrer, die sich auf die Gefahrenstelle zubewegen, warnen. Dazu wird mit einer Meldetaste, die dem Fahrzeug am Terminal der Navigationseinrichtung für das Leit- und Informationssystem angeordnet ist, eine Gefahrenmeldung eingeleitet. Die Art der Gefahr kann dabei gekennzeichnet werden. Mit der Übertragung der Gefahrenmeldung zur Leitstelle wird neben der Art der Gefahrenmeldung auch die genaue Position der Gefahrenstelle, die bei Betätigung der Gefahrenmeldetaste mit Hilfe der Navigationseinrichtung am Bord des Fahrzeugs festgehalten wurde, automatisch mit übertragen. Dabei wird die Meldung beispielsweise beim Passieren der nächsten Leitbake vom Fahrzeug zur Leitbake und von da im allgemeinen leitungsgebunden zur Leitstelle übertragen. Die vom Leitrechner erfassten Gefahrenmeldungen werden über das Leit- und Informationssystem als Warnung auf eine Gefahrenstelle an diejenigen Fahrzeuge übermittelt, die sich auf die Gefahrenstelle zubewegen und dabei Leitbaken passieren, von denen die Informationen an die Fahrzeuge, beispielsweise mit Infrarotlicht übertragen werden. Dieses Verfahren zur Erfassung der Gefahrenstelle hat einerseits den Vorteil, dass Gefahren gemeldet und Hilfe herbeigerufen werden kann und andererseits frühzeitig andere Verkehrsteilnehmer zuverlässig über derartige Gefahrenstellen informiert bzw. gewarnt werden können.

Um bei einem derartigen Leit- und Informationssystem eine Unfall- oder Pannenmeldung aus einem liegengebliebenen Fahrzeug heraus melden zu können, weist das Fahrzeug zusätzlich einen einfachen Funksender auf, der der Navigationseinrichtung zugeordnet ist. Die Unfallmeldung wird in bekannter Weise über Funk abgesetzt, wobei erfindungsgemäss die Position des Fahrzeugs mittels der Navigationseinrichtung automatisch mit übertragen wird. Aufgrund der Meldungsart können von der Leitstelle sofort entsprechende Massnahmen eingeleitet werden. Dieses Unfallnotrufmeldeverfahren hat den entscheidenden Vorteil, dass automatisch die genaue Position des Fahrzeugs mitgesendet wird. Dadurch erübrigen sich eine Vielzahl von aufwendigen Peilempfängern, um nachträglich, nach dem Absetzen eines Notrufs, mühsam das Fahrzeug zu orten. Es wird auch vermieden, dass nur eine grobe Positionsangabe für ein bestimmtes Gebiet oder einem grossen Streckenabschnitt erfolgt.

In einer Weiterbildung der Erfindung kann die Kennung des Fahrzeugs mitübertragen werden. Das ist beispielsweise die Art des Fahrzeugs (PKW, Bus, Lastzug) oder die Art der Ladung (Tanker, gefährlicher Ladung usw.). Es kann auch das Kennzeichen des Fahrzeugs mit übertragen werden.

Um die Art der Gefahrenmeldung zu kennzeichnen, kann in bekannter Weise für die jeweilige Meldungsart eine eigene, entsprechend gekennzeichnete Meldetaste vorgesehen sein. Bei nicht zu vielen vorgesehenen Meldungsarten ist dies eine einfache und zweckmässige Anordnung, um mit der Betätigung der entsprechenden Taste eine Unfall- oder Gefahrenmeldung auszulösen.

In Weiterbildung des erfindungsgemässen Verfahrens zur Erfassung von Gefahrenstellen kann mit nur einem Meldeknopf sowohl die Gefahrenmeldung ausgelöst bzw. eingeleitet als auch die Art der Gefahr gekennzeichnet werden. Dazu wird mit dem erstmaligen Betätigen der Meldetaste am Terminal der Reihe nach die Art der verschiedenen Gefahrenmeldungen angezeigt. Bei der entsprechenden, im Terminal angezeigten Gefahr wird die Meldetaste erneut gedrückt, so dass die dort angezeigte Gefahr gemeldet und zur Leitstelle übertragen wird.

In einer zweckmässigen Weiterbildung der Erfindung wird die Gefahrenmeldung «Unfall» automatisch vom Fahrzeug aus, das unmittelbar in den Unfall verwickelt ist, an die Leitstelle bzw. von dort an die Rettungsleitstelle übertragen. Dazu wird die von der Navigationseinrichtung sowieso erfasste Fahrgeschwindigkeit des Fahrzeugs ausgenutzt. Wird die Fahrzeuggeschwindigkeit ruckartig von einer vorgegebenen Mindestgeschwindigkeit auf den Wert Null abgebremst, d.h. das Fahrzeug kommt schlagartig zum Stehen, so wird die Gefahrenmeldung «Verkehrsunfall» über den Funksender abgesetzt. Dieses Verfahren hat den Vorteil, dass eine Unfallmeldung auch erfolgen kann, wenn der Kraftfahrer selbst nicht mehr dazu in der Lage ist, weil er beispielsweise einen Schock erlitten hat oder aber so verletzt ist, dass er die Meldetaste nicht mehr bedienen kann. Zweckmässigerweise ist eine Verzögerung vom automatischen Auslösen der Unfallmeldung bis zum Absetzen, d. h. Senden, der Unfallmeldung vorgesehen um eine Fehlmeldung zu vermeiden, die beispielsweise eintreten kann, wenn das Fahrzeug schlagartig mit einer Vollbremsung d.h. mit blockierenden Rädern, abgebremst wird. Bewegen sich die blockierten Räder innerhalb einer vorgegebenen Zeit von beispielsweise mehreren Sekunden wieder, so wird die eingeleitete Unfallmeldung unterbrochen und nicht gesendet.

In einer weiteren Ausbildung des erfindungsgemässen Verfahrens kann bei einem schlagartigen Abbremsen des Fahrzeugs bis zum Blockieren der Räder bzw. bis zum Stillstand des Fahrzeugs, auch noch das Stillstehen des Motors, wie dies bei einem Unfall der Fall ist, als eine Undverknüpfung zur Auslösung einer automatischen Unfallmeldung genutzt werden. Zur Sicherheit, dass bei einer Notbremsung, z. B. an einer auf «Rot» schaltende Verkehrsampel ohne Unfall das Fahrzeug mit blockierten Rädern und abgewürgtem Motor zu stehen kommt, wird zweckmässigerweise bei diesem Verfahren ebenfalls eine Zeitverzögerung von mehreren Sekunden bis zur Absetzung der Meldung, vorgesehen. Wenn innerhalb dieser Verzögerungszeit der Motor wieder gestartet wird, wird die Unfallmeldung nicht gesendet.

In einer zweckmässigen Ausgestaltung der Erfindung kann mit dem Auslösen einer Gefahrenmeldung gleichzeitig die Warnblinkanlage selbsttätig eingeschaltet werden, wenn das Fahrzeug bei der Gefahrenmeldung steht oder langsam (z. B. in Schrittgeschwindigkeit) fährt, wie es beispielsweise der Fall ist, wenn man auf einen Verkehrsstau langsam auffährt oder dort zum stehen kommt. Auch bei Glatteis oder Nebel kann beim Langsamfahren mit dem Auslösen der Meldung die Warnblinkanlage eingeschaltet werden. Dabei kann mit der Beschleunigung des Fahrzeugs, d, h. wenn das Fahrzeug wieder weiter fährt oder schneller wird, die Warnblinkanlage wieder ausgeschaltet werden.

Um falsche oder nichtbeabsichtigte Gefahrenmeldungen zu verhindern, kann bei dem erfindungsgemässen Verfahren vorgesehen sein, dass mit der Betätigung der Meldetaste die Gefahrenmeldung eingeleitet und erst zeitverzögert abgesetzt wird. Dabei wird das Auslösen einer Gefahrenmeldung optisch und/oder akustisch bis zum Zeitpunkt der Übertragung bzw. des Aussendens der Gefahrenmeldung angezeigt. Innerhalb dieser Zeit kann die ausgelöste Gefahrenmeldung zurückgestellt werden. Der Fahrer kann eine Meldung durch Tastendruck innerhalb dieser Zeit verhindern.

In einer weiteren Ausgestaltung der Erfindung kann eine Gefahrenmeldung in Kombination mit der Warnblinkanlage dahingehend miteinander verknüpft werden, dass mit dem Einschalten der Warnblinkanlage die Gefahrenmeldung eingeleitet wird und dass mit der Meldetaste am Terminal die Gefahrenmeldung abgesetzt wird. So kann mit dem Einschalten der Warnblinkanlage die Meldung vorbereitet werden, d. h. die verschiedenen Arten der Gefahrenmeldungen werden der Reihe nach am Terminal angezeigt, und mit dem Betätigen der Meldetaste bei der entsprechend angezeigten Gefahrenmeldeart wird die Gefahrenmeldung abgesetzt. Solange die Gefahrenmeldung nicht abgesetzt ist, kann mit dem Ausschalten der Warnblinkanlage die eingeleitete Notrufmeldung zurückgesetzt werden.

Um einem Missbrauch vorzubeugen ist bei dem erfindungsgemässen Verfahren vorgesehen, dass bei einer Gefahrenmeldung immer das Kennzeichen des Fahrzeugs, sei es das Kfz-Kennzeichen oder eine Art Reiserufkennzeichnung für das Fahrzeug, mitübertragen wird. Dies erfolgt automatisch, da in der Navigationseinrichtung ein Kennungsgeber angeordnet ist, der auch die Art des Fahrzeugs codiert. Wird die Art des Fahrzeugs zusätzlich gekennzeichnet, so ist daraus ersichtlich, ob es sich bei einer Unfallmeldung beispielsweise um einen Bus, einen Tanklastzug oder einen LKW mit einer gefährlichen Ladung handelt. Die Polizei in der Rettungsleitstelle kann daraus die entsprechenden Hilfsmassnahmen einleiten. So ist aus der Kennung «Bus» bei einem Unfall ersichtlich, dass viele Menschen beteiligt sein können und entsprechend viele Notarztfahrzeuge los geschickt werden müssen. Eine Kennzeichnung einer gefährlichen Ladung ermöglicht die sofortige Veranlassung der entsprechenden Hilfsmassnahmen. Derartige Unfallmeldungen erfolgen zweckmässigerweise mit dem Notrufsender des verunfallten Fahrzeugs. Erfolgt eine Unfallmeldung über einen Unfall von einem nichtbetroffenen, am Unfallort vorbeifahrenden Fahrzeug beim Passieren der nächsten Bake durch Übermittlung der Unfallmeldung vom Fahrzeug zur Leitbake, so ist es in diesem Fall nicht notwendig, die Art des meldenden Fahrzeugs, d.h. die Kennung der Fahrzeugart, mit zu übertragen.

Zweckmässigerweise kann beim erfindungsgemässen Verfahren eine manuell ausgelöste Gefahrenmeldung nur bei eingeschalteter Zündung erfolgen. Dies soll dem Missbrauch vorbeugen, z.B. verhindern, dass spielende Kinder im abgestellten Fahrzeug eine Gefahr oder einen Notfall melden.

Mit dem erfindungsgemässen Verfahren zur Erfassung von Gefahrenstellen ist es also möglich eine Vielzahl von Gefahrenmeldungen unterschiedlicher Art zu übertragen und damit unfallträchtige Gefahrenstellen schnell und zuverlässig zu erfassen und darüberhinaus andere Fahrzeuge entsprechend zu warnen. Ferner ist eine direkte oder indirekte Notrufmeldung im Falle von Verkehrsunfällen oder Pannen möglich, so dass sehr schnell und gezielt Hilfsmassnahmen von der Leitstelle bzw. der Rettungsleitstelle eingeleitet werden können.

## Patentansprüche

1. Verfahren zur Erfassung von Gefahrenstellen in einem Leit- und Informationssystem für Strassenfahrzeuge im Individualverkehr, bei dem im Fahrzeug eine Navigationseinrichtung mit einem Terminal zur Eingabe von Ortskoordinaten zur Anzeige für eine Zielführung und mit einer Informationsübertragungseinrichtung angeordnet ist und bei dem im Bereich der Fahrbahn ortsfest Leitbaken angeordnet sind, welche Leit- und Ortsinformationen von einer Leitstelle an passierende Fahrzeuge übertragen und Meldungen von den Fahrzeugen empfangen und zur Leitstelle übertragen, wobei mit zumindest einer zusätzlich am Terminal angeordneten Meldetaste für Unfall bzw. Gefahren eine Meldung über einen Unfall oder eine Gefahrenstelle an die Leitstelle und gegebenenfalls eine Rettungsleitstelle übermittelt und dabei die Art der Gefahr gekennzeichnet wird und wobei die Position des Fahrzeugs ermittelbar ist, dadurch gekennzeichnet, dass die Position selbsttätig mit der Gefahrenmeldung beim Passieren der nächsten Leitbake vom Fahrzeug zur Leitbake und von da zur Leitstelle übertragen wird, und dass solche Gefahrenmeldungen von der Leitstelle über Leitbaken an die auf die Gefahrenstelle zufahrenden Fahrzeuge übertragen und am Fahrzeugterminal angezeigt werden.

2. Verfahren nach Anspruch 1, dadurch gekennzeichnet, dass im Fahrzeug der Navigationseinrichtung zusätzlich ein Funksender zugeordnet ist, mit dem über Funkempfänger zur Leitstelle und von dort zur Rettungsstelle die Gefahrenmeldung «Unfall» selbsttätig übertragen wird, sobald die Fahrzeuggeschwindigkeit ruckartig von einem vorgegebenen Mindestwert auf Null sinkt, wobei die von der Navigationseinrichtung ermittelte Fahrzeug-Position mit übertragen wird.

3. Verfahren nach Anspruch 1 oder 2, dadurch gekennzeichnet, dass zusätzlich zur Gefahrenmeldung eine Kennung des Fahrzeugs (Fahrzeugart, Fahrzeugladung, evtl. Fahrzeugkennzeichen) mit übertragen wird.

4. Verfahren nach einem der vorhergehenden Ansprüche, dadurch gekennzeichnet, dass die Art der Gefahr mit nur einer Meldetaste gekennzeichnet wird, wobei mit einer erstmaligen Betätigung verschiedene Meldungsarten am Terminal der Reihe nach angezeigt werden und mit der erneuten Betätigung bei der entsprechend angezeigten Meldungsart die Gefahrenmeldung abgesetzt wird.

5. Verfahren nach Anspruch 2, dadurch gekennzeichnet, dass die Gefahrenmeldung «Unfall» erst übertragen wird, wenn für eine vorgebbare Zeit von beispielsweise von weniger als einer Minute die Fahrzeuggeschwindigkeit weiterhin auf Null bleibt.

6. Verfahren nach Anspruch 2, dadurch gekennzeichnet, dass die Gefahrenmeldung «Unfall» zeitverzögert übertragen wird, wenn der Fahrzeugmotor nicht mehr läuft und nicht innerhalb einer vorgebbaren Verzögerungszeit von beispielsweise mehreren Sekunden der Motor wieder angelassen wird.

7. Verfahren nach einem der vorhergehenden Ansprüche, dadurch gekennzeichnet, dass mit einer Gefahrenmeldung bei einem langsamfahrenden oder stehenden Fahrzeug selbsttätig die Warnblinkanlage eingeschaltet und bei andauernder Wiederbeschleunigung des Fahrzeugs ausgeschaltet wird.

8. Verfahren nach einem der vorhergehenden Ansprüche, dadurch gekennzeichnet, dass eine eingegebene oder selbsttätig ausgelöste Gefahrenmeldung zeitverzögert abgesetzt wird, wobei die Meldung optisch und/oder akustisch bis zur Übertragung angezeigt wird und innerhalb dieser Zeit die eingeleitete Gefahrenmeldung rückstellbar ist.

9. Verfahren nach einem der vorhergehenden Ansprüche, dadurch gekennzeichnet, dass eine Gefahrenmeldung mit dem Einschalten der Warnblinkanlage eingeleitet wird, und dass die verschiedenen Meldungsarten am Terminal der Reihe nach angezeigt werden und mit der Betätigung der Gefahren-Meldetaste die Gefahrenmeldung abgesetzt wird, wobei mit dem Ausschalten der Warnblinkanlage eine eingeleitete Gefahrenmeldung zurückgesetzt werden kann.

10. Verfahren nach einem der vorhergehenden Ansprüche, dadurch gekennzeichnet, dass eine Gefahrenmeldung mit der Meldetaste nur bei eingeschalteter Zündung abgesetzt werden kann.

## Claims

1. A method for recording hazard places in a guidance and information system for individual private road vehicles, there being arranged in the vehicle a navigation device with a terminal for entering position coordinates for display for a destination guide and with an information transmission facility, and there being arranged in the area of the roadway fixed guidance beacons which transmit guidance and position information from a control centre to passing vehicles and receive messages from the vehicles and transmit these to the control centre, a message about an accident or a hazard being transmitted to the control centre and, if necessary, a rescue control centre, by means of at least one additional message key for accident or hazards arranged at the terminal, the type of hazard being indicated and the position of the vehicle being determinable, characterised in that the position is automatically transmitted with the hazard message from the vehicle to the guidance beacon and from there to the control centre when passing the next guidance beacon, and that such hazard messages are transmitted from the control centre via guidance beacons to the vehicles approaching the hazard and are displayed on the vehicle terminal.

2. A method as claimed in Claim 1, characterised in that there is an additional radio transmitter in the vehicle navigation device with which the hazard message «accident» is automatically transmitted via radio receivers to the control centre and from there to the rescue centre as soon as the vehicle speed drops abruptly to zero from a predetermined minimum value, the vehicle position determined by the navigation device also being transmitted.

3. A method as claimed in Claim 1 or 2, characterised in that in addition to the hazard message, an identification of the vehicle (vehicle type, vehicle load, possibly vehicle registration number) is also transmitted.

4. A method as claimed in one of the preceding Claims, characterised in that the type of hazard is indicated with only one message key, various message types being displayed one after the other after the key is first pressed, the hazard message being issued when the key is pressed again when the corresponding message type is displayed.

5. A method as claimed in Claim 2, characterised in that the hazard message «accident» is only transmitted if the vehicle speed remains at zero for a predetermined time of, for example, less than one minute.

6. A method as claimed in Claim 2, characterised in that the hazard message «accident» is transmitted after a time delay if the vehicle engine is no longer running and is not switched on again within a predetermined delay time of, for example, several seconds.

7. A method as claimed in one of the preceding Claims, characterised in that with a hazard message from a slow-moving or stationary vehicle, the hazard warning lights are switched on automatically and switched off after continuous acceleration of the vehicle again.

8. A method as claimed in one of the preceding Claims, characterised in that an entered or automatically released hazard message is issued with a time delay, the message being displayed optically and/or audibly until transmission, within which time the initiated hazard message may be cancelled.

9. A method as claimed in one of the preceding Claims, characterised in that a hazard message is initiated when the hazard warning lights are switched on, and that the various message types are displayed one after the other on the terminal and the hazard message is issued when the hazard message key is pressed, whereby an initiated hazard message can be cancelled when the hazard warning lights are switched off.

10. A method as claimed in one of the preceding Claims, characterised in that a hazard message can only be issued with the message key when the ignition is switched on.

## Revendications

1. Procédé pour relever des points dangereux dans un système de guidage et d'information pour véhicules routiers, dans la circulation individuelle, selon lequel un dispositif de navigation avec un terminal pour l'introduction de coordonnées de lieu afin d'indiquer une destination, de même qu'un dispositif de transmission d'informations sont installés dans le véhicule, selon lequel des balises de guidage sont disposées fixes dans la zone de la chaussée, balises qui transmettent des informations de lieu provenant d'un centre de guidage à des véhicules passant devant la balise, et qui reçoivent des messages des véhicules et les transmettent au centre de guidage, et selon lequel au moins une touche de signalisation d'accident ou de dangers, prévue en plus sur le terminal, permet de transmettre un message sur un accident ou un point de danger au centre de guidage et, éventuellement, à un centre de secours, avec indication de la nature du danger et avec la possibilité de déterminer la position du véhicule, caractérisé en ce que la position est transmise automatiquement, en même temps que le message de danger, au passage de la balise de guidage suivante, la transmission s'effectuant depuis le véhicule à la balise et de là au centre de guidage, et que de tels messages de dangers sont transmis par le centre de guidage et au moyen de balises de guidage aux véhicules se dirigeant vers le point de danger, où ces messages sont affichés sur le terminal du véhicule.

2. Procédé selon la revendication 1, caractérisé en ce qu'un émetteur radio est coordonné en plus au dispositif de navigation dans le véhicule, émetteur par lequel le message de danger «accident» est transmis automatiquement, à l'aide de récepteurs radio, au centre de guidage et de là au centre de secours, dès que la vitesse du véhicule descend brusquement d'une valeur minimale préfixée à zéro, la position du véhicule, déterminée par le dispositif de navigation, étant transmise en même temps.

3. Procédé selon la revendication 1 ou 2, caractérisé en ce qu'une caractéristique du véhicule (nature, chargement, éventuellement numéro d'immatriculation du véhicule) est transmise en même temps, en supplément au message de danger.

4. Procédé selon l'une des revendications précédentes, caractérisé en ce que la nature du danger est indiquée à l'aide de seulement une touche de signalisation, le premier actionnement de cette touche déclenchant l'affichage l'un après l'autre de différents types de messages sur le terminal et le nouvel actionnement de la touche, à l'affichage du type de message correspondant, provoquant la transmission du message de danger.

5. Procédé selon la revendication 2, caractérisé en ce que le message de danger «accident» est transmis seulement lorsque la vitesse du véhicule reste nulle pendant un temps pouvant être prévisé et qui est par exemple inférieur à une minute.

6. Procédé selon la revendication 2, caractérisé en ce que le message de danger «accident» est transmis avec un retard, lorsque le moteur du véhicule ne marche plus et lorsque le moteur n'est pas redémarré dans un temps de retard, pouvant être préfixé, qui est par exemple de plusieurs secondes.

7. Procédé selon l'une des revendications précédentes, caractérisé en ce que l'unitiation d'un message de danger, alors que le véhicule roule lentement ou est à l'arrêt, provoque l'enclenchement automatique des feux de détresse, lesquels sont coupés de nouveau en cas de réaccélération persistante du véhicule.

8. Procédé selon l'une des revendications précédentes, caractérisé en ce qu'un message de danger, pouvant avoir été introduit ou déclenché automatiquement, est transmis avec un temps de retard, le message étant affiché optiquement et/ou indiqué acoustiquement jusqu'à la transmission et le message initié étant susceptible d'être annulé pendant ce temps.

9. Procédé selon l'une des revendications précédentes, caractérisé en ce qu'un message de danger est initié avec l'enclenchement des feux de détresse, que les différents types de messages sont affichés l'un après l'autre sur le terminal et que l'actionnement de la touche de signalisation de danger provoque la transmission du message de danger, l'arrêt des feux de détresse permettant d'annuler un message de danger initié.

10. Procédé selon l'une des revendications précédentes, caractérisé en ce qu'un message de danger ne peut être transmis par l'actionnement de la touche de signalisation que quand l'allumage est branché.
